# EUROPÄISCHE PATENTSCHRIFT

(11) **EP 0 306 796 B1**
(45) Veröffentlichungstag und Bekanntmachung des Hinweises auf die Patenterteilung: **28.11.1990**
(21) Anmeldenummer: 88114085.9
(22) Anmeldetag: 30.08.1988
(51) Int. Cl.: E21D 11/38

(54) **Dichtungsprofil für Tunnel-Segmente**
Sealing profile for tunnel segments
Profil d'étanchéité pour segments de tunnel

(30) Priorität: 05.09.1987 DE 3729794; 16.04.1988 DE 3812751
(43) Veröffentlichungstag der Anmeldung: 15.03.1989
(73) Patentinhaber: PHOENIX AKTIENGESELLSCHAFT, 21079 Hamburg (DE)
(72) Erfinder: Grabe, Werner, Dr.-Ing., D-2090 Winsen / Luhe (DE); Glang, Siegfried, D-2104 Hamburg 92 (DE)

(56) Entgegenhaltungen:
- EP-A- 0 210 326
- DE-A- 2 833 345
- DE-A- 3 502 620
- DE-B- 2 513 365
- DE-U- 7 203 419
- DE-U- 7 229 665
- DE-U- 7 432 945
- DE-U- 8 532 264

## Beschreibung

Die Erfindung betrifft ein Dichtungsprofil für Tunnelausbausegmente.

Die Dichtungsrahmen eines Segmentes aus Beton, Stahl, Stahlbeton oder Gußeisen bestehen zumeist aus vier zusammengesetzten Dichtungsprofilen (Profilbänder), wobei die Rahmenecken vorzugsweise nach dem Injektion-Molding-Verfahren hergestellt werden. Die Dichtungsprofile selbst weisen zumindest in Längsrichtung verlaufende Rillennuten auf (DE-U-72 03 419, DE-U-72 29 665, DE-U-74 32 945, DE-C-25 13 365). Besonders wirksam hinsichtlich ihrer Dichtfunktion sind Profilbänder, die in Längsrichtung verlaufende Rillennuten und Kanäle besitzen (DE-C-28 33 345, DE-A-35 02 620, EP-A-0 210 326), wobei die Kanäle im wesentlichen in einer Ebene liegen. Von besonderer Bedeutung ist der Tunnelbau in Tübbing-Bauweise mit spezieller Anordnung der Segmente. Häufig genügt es, wenn jedes Segment einen Dichtungsrahmen aufweist. Unter besonderen Umständen kann es jedoch erforderlich werden, jedes Segment mit einem Doppeldichtungsrahmen zu versehen.

Immer häufiger entstehen große Tunnelprojekte in extrem tiefen Lagen. Zur Zeit befindet sich die Eisenbahnverbindung zwischen Frankreich und Großbritannien in seiner Anfangsbauphase. An seiner tiefsten Stelle werden sich die Tunnelröhren 100 m unter dem Meeresspiegel befinden. Weitere Projekte dieser Art werden geplant.

Dies setzt voraus, daß die Elastomerprofile für die Segmente eine langlebige und absolut sichere Dichtfunktion selbst bei starkem Versatz der Segmente besitzen.

Aufgabe der Erfindung ist es, Dichtungsprofile zu entwickeln, die höchsten Anforderungen gerecht werden. Gelöst wird diese Aufgabe durch das Kennzeichen des Anspruchs 1.

Bisher ist man immer davon ausgegangen, daß bei Dichtungsprofilen die Kanäle versetzt zu den Rillennuten angeordnet sein müssen, um eine gute Dichtung zu erzielen. Mit der erfindungsgemäßen Anordnung der Kanäle in Verbindung mit den beiden Profiltypen A (n & 2; m = n) und B (n k 4; m < n) wird diese Annahme in überraschender Weise widerlegt.

Die Erfindung wird im folgenden anhand von Ausführungsbeispielen unter Bezugnahme auf schematische Zeichnungen erläutert.

### Dabei zeigen die

Fig. 1 und 2 den Querschnitt zweier angrenzender Segmente mit den gegenüberliegenden Dichtungsprofilen des Typs A,
Fig. 3 ein weiteres Dichtungsprofil des Typs A sowie
Fig. 4 ein Dichtungsprofil des Typs B.

Nach Fig. 1 soll die Fuge (1) (Längs- oder Querfuge) zweier angrenzender Segmente (2, 3) abgedichtet werden. Zu diesem Zweck werden in die Aussparungen (4, 5) die Dichtungsprofile (6, 7) aus Gummi oder gummiähnlichem Werkstoff eingesetzt.

Jedes der gegenüberliegenden Dichtungsprofile weist zwei bogenförmige Rillennuten (8, 9) an der Profilbasisseite auf. Über den beiden Rillennuten sind ohne Versatz die beiden im Querschnitt gesehen kreisförmigen Kanäle (10, 11) angeordnet. Mit dieser speziellen Zuordnung wird selbst bei Einsatz eines relativ kleinen Dichtungsprofils eine hohe Dichtwirkung erzielt; und dies selbst bei einem Versatz X der Segmente.

Fig. 2 zeigt zwei gegenüberliegende Dichtungsprofile (12, 13), wobei jedes drei bogenförmige Rillennuten (14, 15, 16) aufweist. Von den drei im Querschnitt gesehen ovalförmigen Kanälen (17, 18, 19) ist der mittlere Kanal (18) direkt (d. h. ohne Versatz) über der mittleren Nut (15) angeordnet. Die beiden äußeren Kanäle (17, 19) sind leicht nach der Profilmitte hin versetzt.

Fig. 3 zeigt ein Dichtungsprofil (20) mit vier bogenförmigen Rillennuten (21, 22, 23, 24) und vier im Querschnitt gesehen halbkreisförmigen Kanälen (25, 26, 27, 28), die alle direkt über den Rillennuten angeordnet sind. Der bogenförmige Teil der Kanäle ist dabei dem Profilrücken (29) zugewandt.

Nach Fig. 4 weist das Dichtungsprofil (30) ebenfalls vier bogenförmige Rillennuten (31, 32, 33, 34) auf, wobei sich allerdings nur über den beiden mittleren Rillennuten (32, 33) im Querschnitt gesehen halbkreisförmige Kanäle (35, 36) befinden. Wiederum ist der bogenförmige Teil der Kanäle dem Profilrücken (37) zugewandt. Die beiden äußeren Rillennuten (31, 34) sind hier nicht so breit wie die beiden mittleren Nuten (32, 33).

Die Fig. 1 bis 4 zeigen Dichtungsprofile mit ebenflächigen Profilrücken. Der Profilrücken kann auch leicht konkav ausgebildet sein.

Bei sämtlichen hier dargestellten Dichtungsprofilen weisen die Kanäle nur eine einzige Grundgeometrie (z. B. halbkreisförmig) auf. Auch eine Kombination von verschiedenen Formen ist möglich. So könnten beispielsweise die äußeren Kanäle (25, 28) des Dichtungsprofils (20) nach Fig. 3 im Querschnitt gesehen kreisförmig sein.

## Patentansprüche

1) Dichtungsprofil aus Gummi oder gummiähnlichem Werkstoff für mit einer umlaufenden Aussparung versehene Tunnel-Segmente, wobei das Profil
a) an der Basisseite in Längsrichtung verlaufende Rillennuten (Gesamtanzahl n) und
b) in Längsrichtung verlaufende Kanäle (Gesamtanzahl m), die im wesentlichen in einer Ebene liegen,
aufweist, dadurch gekennzeichnet, daß bei den Profiltypen A (n 2; 2; m = n) und B (n ä 4; m < n) sämtliche oder wenigstens ein Teil der Kanäle direkt (d. h. ohne Versatz) über den Rillennuten angeordnet sind.

2) Dichtungsprofil nach Anspruch 1, dadurch gekennzeichnet, daß es maximal sechs Rillennuten aufweist.

3) Dichtungsprofil nach Anspruch 1 oder 2, dadurch gekennzeichnet, daß die Kanäle im Querschnitt gesehen im wesentlichen von kreis-und/oder oval- und/oder halbkreisförmiger Gestalt sind.

4) Dichtungsprofil nach Anspruch 3, dadurch gekennzeichnet, daß bei halbkreisförmiger Gestalt der Kanäle der bogenförmige Teil dem Profilrücken zugewandt ist.

5) Dichtungsprofil nach einem der Ansprüche 1 bis 4, dadurch gekennzeichnet, daß es zwei Rillennuten (8, 9) und zwei im Querschnitt gesehen kreisförmige Kanäle (10, 11) aufweist.

6) Dichtungsprofil nach einem der Ansprüche 1 bis 4, dadurch gekennzeichnet, daß es drei Rillennuten (14, 15, 16) und drei im Querschnitt gesehen ovalförmige Kanäle (17, 18, 19) aufweist, wobei die äußeren Kanäle (17, 19) leicht zur Profilmitte hin versetzt sind.

7) Dichtungsprofil nach einem der Ansprüche 1 bis 4, dadurch gekennzeichnet, daß es vier Rillennuten (21, 22, 23, 24) und vier im Querschnitt gesehen halbkreisförmige Kanäle (25, 26, 27, 28) aufweist, wobei der bogenförmige Teil der Kanäle dem Profilrücken (29) zugewandt ist.

8) Dichtungsprofil nach einem der Ansprüche 1 bis 4, dadurch gekennzeichnet, daß es m Kanäle (m = n - 2) aufweist.

9) Dichtungsprofil nach Anspruch 8, dadurch gekennzeichnet, daß über den beiden äußeren Rillennuten keine Kanäle vorhanden sind.

10) Dichtungsprofil nach Anspruch 9, dadurch gekennzeichnet, daß es vier Rillennuten (31, 32, 33, 34) und zwei halbkreisförmige Kanäle (35, 36) aufweist, wobei der bogenförmige Teil der Kanäle dem Profilrücken (37) zugewandt ist.

11) Dichtungsprofil nach einem der Ansprüche 1 bis 10, dadurch gekennzeichnet, daß der Profilrücken leicht konkav ausgebildet ist.

## Claims

1. A sealing profile of rubber or rubberlike material for tunnel segments provided with a circumferential recess, the profile exhibiting:
a) on the side at its base grooves (total number n) running in the longitudinal direction; and
b) channels (total number m) running in the longitudinal direction, which lie essentially in one plane; characterized in that in the case of the profiles type A (n ≥ 2; m = n) and B (n ≥ 4; m < n) allorat least part of the channels are arranged directly (i.e., without offset) above the grooves.

2. A sealing profile as in Claim 1, characterized in that it exhibits a maximum of six grooves.

3. A sealing profile as in Claim 1 or 2, characterized in that the channels as seen in cross-section are essentially of circular and/or oval and/or semicircular shape.

4. A sealing profile as in Claim 3, characterized in that in the case of a semicircular shape of the channels the arcuate part is next the back of the profile.

5. A sealing profile as in one of the Claims 1 to 4, characterized in that it exhibits two grooves (8, 9) and two channels (10, 11) which as senn in cross-section are circular.

6. A sealing profile as in one of the Claims 1 to 4, characterized in that it exhibits three grooves (14, 15, 16) and three channels (17, 18, 19) of oval shape as seen in cross-section, the outer channels (17, 19) being slightly offset towards the centre of the profile.

7. A sealing profile as in one of the Claims 1 to 4, characterized in that it exhibits four grooves (21, 22, 23, 24) and four channels (25, 26, 27, 28) of semicircular shape as seen in cross-section, the arcuate parts of the channels being next the back (29) of the profile.

8. A sealing profile as in one of the Claims 1 to 4, characterized in that it exhibits m channels (m = n - 2).

9. A sealing profile as in Claim 8, characterized in that above the two outer grooves there are no channels.

10. A sealing profile as in Claim 9, characterized in that it exhibits four grooves (31, 32, 33, 34) and two semicircular channels (35, 36), the arcuate parts of the channels being next the back (37) of the profile.

11. A sealing profile as in one of the Claims 1 to 10, characterized in that the back of the profile is made slightly concave.

## Revendications

1. Profilé d'étanchéité en caoutchouc ou en matière analogue au caoutchouc pour des voussoirs de tunnel munis d'une rainure circonférentielle, ce profilé présentant:
a) des cannelures qui d'étendent en direction longitudinale sur sa face de base, ces cannelures étant au nombre total de n, et
b) des canaux s'étendant en direction longitudinale, ces canaux étant au nombre total de m, en étant essentiellement situés dans un même plan, caractérisé en ce que dans les types de profilés A(n ≥ 2; m = n) et B(n ≥ 4; m < n) tous les canaux ou au moins une partie de ceux-ci sont disposés directement, c'est-à-dire sans décalage, au-dessus des cannelures.

2. Profilé d'étanchéité selon la revendication 1, caractérisé en ce que le nombre des cannelures est au maximum de 6.

3. Profilé d'étanchéité selon la revendication 1 ou 2, caractérisé en ce que les canaux, vus en coupe transversale, ont principalement une forme circulaire et/ou ovale et/ou demi-circulaire.

4. Profilé d'étanchéité selon la revendication 3, caractérisé en ce qu'en cas de forme demi-circulaire des canaux, leur partie en arc de cercle est dirigée vers le des du profilé.

5. Profilé d'étanchéité selon l'une quelconque des revendications 1 à 4, caractérisé en ce qu'il présente deux cannelures (8, 9) et deux canaux circulaires (10, 11) en coupe transversale.

6. Profilé d'étanchéité selon l'une quelconque des revendications 1 à 4, caractérisé en ce qu'il présente trois cannelures (14, 15, 16) et trois canaux ovales (17,18,19) en coupe transversale, les canaux externes (17, 19) étant légèrement décalés vers le milieu du profilé.

7. Profilé d'étanchéité selon l'une quelconque des revendications 1 à 4, caractérisé en ce qu'il présente quatre cannelures (21, 22, 23, 24) et quatre canaux demi-circulaires (25, 26, 27, 28) en coupe transversale, la partie en arc de cercle des canaux étant dirigée vers le dos (29) du profilé.

8. Profilé d'étanchéité selon l'une quelconque des revendications 1 à 4, caractérisé en ce qu'il présente m canaux (m = n-2).

9. Profilé d'étanchéité selon la revendication 8, caractérisé en ce qu'il n'y a pas de canaux au-dessus des deux cannelures externes.

10. Profilé d'étanchéité selon la revendication 9, caractérisé en ce qu'il présente quatre cannelures (31, 32, 33, 34) et deux canaux demi-circulaires (35, 36), la partie en arc de cercle des canaux étant dirigée vers le dos (37) du profilé.

11. Profilé d'étanchéité selon l'une quelconque des revendications 1 à 10, caractérisé en ce que le dos du profilé est légèrement concave.
